# EUROPÄISCHE PATENTSCHRIFT

(11) **EP 0 349 779 B1**
(45) Veröffentlichungstag und Bekanntmachung des Hinweises auf die Patenterteilung: **30.11.1994**
(21) Anmeldenummer: 89110287.3
(22) Anmeldetag: 07.06.1989
(51) Int. Cl.: D21F 1/00

(54) **Doppelgewebe als Siebgewebe für die Nasspartie einer Papiermaschine**
Double-layer fabric for use in the wet end section of a papermachine
Tissu à deux couches pour l'utilisation dans la partie humide d'une machine à papier

(30) Priorität: 07.07.1988 DE 3823085
(43) Veröffentlichungstag der Anmeldung: 10.01.1990
(73) Patentinhaber: F. Oberdorfer Siebtechnik GmbH, 89522 Heidenheim (DE)
(72) Erfinder: Vöhringer, Fritz, D-7920 Heidenheim (DE)
(74) Vertreter: Kern, Wolfgang, Dipl.-Ing.

(56) Entgegenhaltungen:
- EP-A- 0 164 434
- DE-A- 3 036 409

## Beschreibung

Die Erfindung betrifft ein Doppelgewebe als Siebgewebe für die Naßpartie einer Papiermaschine gemäß dem Oberbegriff des Anspruchs 1.

Bekanntlich werden an Siebgewebe bezüglich Stabilität, Gleichmäßigkeit der Wasserdurchlässigkeit, Oberflächenglätte, Maschenzahl/cm u. dgl. außerordentlich hohe Anforderungen gestellt. Auch wird eine möglichst hohe Anzahl von Tragepunkten auf der Papierseite des Gewebes angestrebt sowie ein möglichst hohes Verschleißvolumen auf der Laufseite des Gewebes, weil die Oberflächengüte des herzustellenden Papiers u. a. auch von der Anzahl der Tragepunkte abhängt und die Lebensdauer des Gewebes von dem Verschleißvolumen. Je größer das Verschleißvolumen, desto länger ist die Siebstandzeit.

Um diese zum Teil gegensätzlichen Anforderungen an derartige Siebgewebe zu erfüllen, schlägt die US-PS 3127308 vor, ein feines Obergewebe in Einfach-Bindung (Leinenbindung) mit einem Untergewebe in Dreiköper-Bindung so zu vereinigen, daß die Längsfäden des Untergewebes an bestimmten Stellen auch einzelne Querfäden des feinen, einfachen Obergewebes überqueren. Derartige Gewebe werden in der Fachsprache Doppel- bzw. Mehrfachgewebe mit Anbindung genannt. Die Herstellung tauglicher Doppelgewebe dieser Art als Formiersiebe ist jedoch auf Schwierigkeiten gestoßen, weil die Anbindung der dicken Längsfäden des Untergewebes im feinen Obergewebe so starke Störungen verursacht, daß eine fehlerfreie Papierproduktion nicht möglich gewesen ist. Man hat daher zur Verbindung von Doppelgeweben auf separate dünne Bindefäden zurückgegriffen, dabei jedoch den Nachteil beobachtet, daß die dünnen Bindefäden aufgrund der zwischen den Gewebelagen stattfindenden Relativbewegungen relativ schnell zerrieben und damit zerstört werden. Diese Bewegungen sind zumindest teilweise bedingt durch die ziemlich große Dicke des Doppelgewebes in seiner Gesamtheit.

Aus der DE-PS 30 36 409 ist ein doppellagiges Siebgewebe bekannt, das in der hier beigefügten Zeichnungsfigur 1 abgebildet ist und bei dem nur ein Teil der Längsfäden I,II, und zwar vorzugsweise jeder zweite Längsfaden II nicht nur in die obere Lage III, sondern auch in die untere Lage IV der Querfäden einbindet. Da bei diesen Siebgeweben jeder Längsfaden I und II an der Bindung der Oberfläche, also der Papierseite des Siebes beteiligt ist, müssen die Längsfäden II, die in beiden Querfadenlagen abbinden, wegen ihrer größeren eingewebten Länge von einer separaten Kettfadenwalze abgewebt werden. Trotz dieses Aufwandes nehmen die Längsfäden I, die nur in der oberen Querfadenlage eingebunden sind, nach dem Fixieren auf der Papierseite eine höhere Position ein als diejenigen Längsfäden, die auch in der unteren Querfadenlage eingebunden sind, da die letztgenannten Längsfäden wegen ihrer unteren Einbindung beim während des Fixiervorgangs erfolgenden Rekken nach unten gezogen werden. Dadurch wird aber die Papierseite so beeinträchtigt, daß solche Doppelgewebe nur für markierungsunempfindliche Papiersorten eingesetzt werden können.

Die Aufgabe der Erfindung besteht deshalb darin, die Vorteile der doppellagigen Gewebe, die nur mit einem Längsfadensystem versehen sind, und die Vorteile von Mehrfachgeweben, die wenigstens zwei Längsfadensysteme aufweisen, in einem Gewebe zu vereinigen, ohne dabei die aufgezeigten Nachteile mit übernehmen zu müssen.

Diese Aufgabe wird erfindungsgemäß dadurch gelöst, daß die beiden Sätze Längsfäden oder die drei Sätze Längsfäden mit der oberen Lage Querfäden ein sich wiederholendes Webmuster bilden, in dem wenigstens ein Teil der oberen Querfäden von wenigstens drei aufeinanderfolgenden Längsfäden unterquert und danach von wenigstens drei aufeinanderfolgenden Längsfäden überquert werden, wobei von den letztgenannten wenigstens drei aufeinanderfolgenden Längsfäden im Falle der Verwendung von zwei Sätzen Längsfäden wenigstens zwei dem ersten Satz und einer dem zweiten Satz angehören und im Falle der Verwendung von drei Sätzen Längsfäden wenigstens zwei dem ersten Satz und einer dem zweiten Satz Längsfäden angehören und sowohl im Falle der Verwendung von zwei als auch von drei Sätzen Längsfäden dieser letztgenannte Längsfaden des zweiten Satzes nur einen oberen Querfaden innerhalb des Webmusters (Rapport) überquert, während die Längsfäden des ersten Satzes wenigstens einmal innerhalb des Webmusters zwei aufeinanderfolgende obere Querfäden überqueren.

Durch diese Konstruktion wird erreicht, daß die Dicke des Gesamtgewebes, die bei den bekannten Doppelgeweben oftmals mehr als 50% größer ist als bei doppellagigen Geweben, wesentlich verringert wird, so daß sie der Dicke von vergleichbaren doppellagigen Geweben entspricht. Die klare Trennung und Beabstandung von unterer und oberer Gewebelage als zwangsläufige Folge der Verwendung von separaten Bindefäden wird beim erfindungsgemäßen Doppelgewebe aufgehoben, wodurch auch die Nachteile einer zu hohen Gewebedicke vermieden werden, nämlich aufgrund eines zu großen Wasserspeichervolumens das Mitschleppen von Wasser sowie starke Relativbewegungen im Gewebekörper beim Durchlaufen des Walzensystems der Naßpartie aufgrund ständiger Biegewechselbeanspruchungen.

Für den Fall, daß das Doppelgewebe als Siebgewebe für die Naßpartie einer Papiermaschine zur Entwässerung und Formierung einer Papierbahn aus drei Sätzen Längsfäden und wenigstens einer oberen und einer unteren Lage Querfäden besteht, wobei der erste Satz Längsfäden nur mit der oberen Lage Querfäden, der zweite Satz Längsfäden mit beiden Lagen Querfäden und der dritte Satz Längsfäden nur mit der unteren Lage Querfäden verwebt ist, wird die Lösung der oben genannten Aufgabe dadurch erreicht, daß die drei Sätze Längsfäden mit der oberen Lage Querfäden ein sich wiederholendes Webmuster bilden, in dem wenigstens ein Teil der oberen Querfäden von wenigstens drei aufeinanderfolgenden Längsfäden unterquert und danach von wenigstens drei aufeinanderfolgenden Längsfäden überquert wird, wobei von den letztgenannten Längsfäden wenigstens zwei dem ersten Satz und einer dem zweiten Satz Längsfäden angehören und dieser Längsfaden des zweiten Satzes nur einen oberen Querfaden innerhalb des Webmusters (Rapport) überquert, während die Längsfäden des ersten Satzes wenigstens einmal innerhalb des Webmusters zwei aufeinanderfolgende obere Querfäden überqueren.

Vorteilhafte Ausgestaltungen der Erfindung sind in den Unteransprüchen gekennzeichnet.

So hat es sich als zweckmäßig erwiesen, den ersten Satz Längsfäden mit der oberen Lage Querfäden ein Webmuster bilden zu lassen, in dem wenigstens ein Teil der oberen Querfäden die Längsfäden des ersten Satzes abwechselnd paarweise unter- und überquert.

Die letztgenannte Ausgestaltung läßt sich dadurch weiterbilden, daß in dem Webmuster ein anderer Teil der oberen Querfäden die Längsfäden des ersten Satzes abwechseln einzeln unter- und überquert, oder daß diejenigen oberen Querfäden, die die Längsfäden des ersten Satzes abwechselnd paarweise unter- und überqueren, um jeweils einen oder zwei Längsfäden des ersten Satzes in bezug aufeinander versetzt sind.

Eine andere vorteilhafte Gewebekonstruktionsvariante besteht im Anschluß an diejenige, bei der im Webmuster ein anderer Teil der oberen Querfäden die Längsfäden des ersten Satzes abwechselnd einzeln unter- und überquert, darin, daß diejenigen oberen Querfäden, die die Längsfäden des ersten Satzes abwechselnd einzeln unter- und überqueren, um jeweils einen Längsfaden des ersten Satzes in bezug aufeinander versetzt sind.

Gemäß einer weiteren vorteilhaften Ausgestaltung können die unteren Querfäden drei aufeinanderfolgende Längsfäden des zweiten Satzes und alle Längsfäden des ersten Satzes nach unten überspannen, und zwar gesehen von der Gewebeunterseite aus.

Ebenso ist die vorteilhafte Möglichkeit gegeben, daß die unteren Querfäden sieben aufeinanderfolgende Längsfäden des zweiten Satzes und alle Längsfäden des ersten Satzes nach unten überspannen.

Für den Fall der Verwendung von drei Sätzen Längsfäden lassen sich zwei aufeinanderfolgende von ihnen, von denen der eine dem zweiten Satz Längsfäden und der andere dem dritten Satz Längsfäden angehören, so einbinden,daß sie nicht in die-selben Querfäden der unteren Lage eingebunden sind.

Unabhängig davon, ob zwei oder drei Satz Längsfäden in dem erfindungsgemäßen Doppelgewebe Verwendung finden, läßt sich das Gewebe gemäß einer weiteren Ausgestaltung so ausbilden, daß die Längsfäden des zweiten Satzes an den Stellen, an denen sie einen oberen Querfaden überqueren, eine Ebene tangieren, die unterhalb der Ebene liegt, die von den Längsfäden des ersten Satzes an jenen Stellen tangiert wird, an denen diese Längsfäden des ersten Satzes die oberen Querfäden überqueren. Dabei können die beiden Ebenen um wenigstens 15% des größten Durchmessers der Längsfäden des ersten oder zweiten Satzes voneinander beabstandet sein.

Ganz generell trifft für alle erfindungsgemäßen Variationen des Doppelgewebes der oben erläuterten Art zu, daß die Längsfäden unterschiedliche Durchmesser aufweisen können und aus unterschiedlichen Materialien bestehen können.

Die Erfindung wird nachfolgend anhand der in der Zeichnung dargestellten Ausführungsbeispiele näher erläutert. In der Zeichnung zeigen:
- Fig. 1: eine Schnittansicht entlang der Längsfäden eines bekannten doppellagigen Gewebes,bei welchem nur ein Teil der Längsfäden II in der unteren Lage von Querfäden einbindet, alle Längsfäden I und II jedoch an der Bindung der papierseitigen Oberflächenstruktur beteiligt sind;
- Fig. 2: eine Schnittansicht längs der Längsfäden des erfindungsgemäßen Doppelgewebes, entsprechend den in den Fig. 4 und 5 dargestellten Ausführungsformen;
- Fig. 3: eine Schnittansicht längs der Längsfäden des erfindungsgemäßen Doppelgewebes, entsprechend den in den Fig. 7 und 8 dargestellten Ausführungsformen;
- Fig. 4: eine Draufsicht auf die Oberlage bzw. Papierseite eines erfindungsgemäßen Doppelgewebes, wobei die schraffierten Stellen zeigen, wie und wo die Längsfäden des zweiten Satzes gemäß der Ausführung nach Fig. 5 eingebunden sind;
- Fig. 5: eine Draufsicht auf die untere Lage bzw. Laufseite eines erfindungsgemäßen Doppelgewebes der in den Fig. 2 und 4 dargestellten Art, wobei die schraffierten Stellen der Längsfäden des zweiten Satzes die Querfäden der oberen Lage an den in Fig. 4 schraffierten Stellen überqueren und die Kreise a) und b) in den Fig. 4 und 5 die Zuordnung bzw. Position der beiden Lagen zueinander markieren;
- Fig. 6: eine Draufsicht auf die untere Lage bzw. Laufseite eines erfindungsgemäßen Doppelgewbes, dessen obere Lage bzw. Papierseite in Fig. 4 dargestellt ist, wobei die Kreise a) und c) wiederum die Position der beiden Lagen zueinander markieren;
- Fig. 7: die Draufsicht der papierseitigen Lage einer weiteren Ausführungsform des erfindungsgemäßen Doppelgewebes, und
- Fig. 8: die Draufsicht der laufseitigen Lage der weiteren Ausführungsform des erfindungsgemäßen Doppelgewebes von Fig. 7, wobei die Kreise d) und e) wiederum die Position der beiden Lagen zueinander markieren.

Das in Fig. 1 dargestellte Doppelgewebe oder Siebgewebe ist bekannt und wurde eingangs erwähnt. Es wird deshalb hier nicht näher erläutert.

Das in Fig. 2 im Schnitt gezeigte Siebgewebe ist 8-schäftig gewoben und in Fig. 4 in einer Draufsicht auf die Papierseite und in Fig. 5 in einer Draufsicht auf die Laufseite dargestellt.

Dieses Siebgewebe weist insgesamt circa 75 Längsfäden des ersten Satzes 10 bis 13; 10′ bis 13′, und des zweiten Satzes 20 bis 23; 20′ bis 23′, pro cm aus Polyester mit einem Durchmesser von 0,15 mm auf. Seine oberen Querfäden 40 bis 47 bestehen ebenfalls aus Polyester und besitzen einen Durchmesser von 0,13 bis 0,15 mm, während der Durchmesser der unteren Querfäden 50 bis 53 0,20 mm oder 0,22 mm beträgt und jeder zweite Querfaden aus Polyamid bestehen kann.

Da bei diesem Siebgewebe die Verbindung der Längsfäden 20 bis 23; 20′ bis 23′ des zweiten Satzes mit dem Obergewebe an nach innen gerichteten Flottierungen der oberen Querfäden 41, 43, 45, 47; 41′, 43′, 45′, 47′ erfolgt, treten keine Oberflächenstörungen beim oberen Gewebe auf und damit auch keine auffällige Markierung. Die Längsfäden 20 bis 23; 20′ bis 23′ des zweiten Satzes tangieren an jenen Stellen 7, an denen sie einen oberen Querfaden überqueren, eine Ebene, die mindestens 10% des Durchmessers eines Längsfadens des ersten Satzes tiefer liegt als die Ebene, die von den nach oben gerichteten Flottierungen 8 der Längsfäden 10 bis 13, 10′ bis 13′ des ersten Satzes tangiert wird, und zwar gemessen am ungeschliffenen Sieb.

Der Abstand der beiden Ebenen wird im wesentlichen durch die Bindungsart und nicht durch die Bildung von sogenannten "Näpfchen", wie sie bei bekannten Doppelgeweben auftreten, erzeugt.

Dieses Siebgewebe hat im geschliffenen Zustand eine Dicke von ca. 0,63 bis 0,56 mm und ist damit nicht wesentlich dicker als die bekannten doppellagigen Gewebe entsprechender Feinheit. Der Wechsel von längeren mit kürzeren Flottierungen der papierseitigen Querfäden 40 bis 47 ergibt eine markierungsarme Oberfläche, die eine sehr günstige Faserablage und Faserverteilung des Papierstoffs ermöglicht. Trotz der relativ hohen Längsfadendichte und der relativ hohen papierseitigen Querfadenzahl von ca. 34/cm hat dieses Siebgewebe noch eine gute Luftdurchlässigkeit von ca. 2 200 l/m² . s.

Bei diesem Siebgewebe wird also, wie aus den Fig. 4 und 5 ersichtlich, eine Konstruktion verwirklicht, die sich dadurch kennzeichnet, daß die beiden mit 1 und 2 bezeichneten Sätze Längsfäden 10 bis 13 und 20 bis 23 mit der oberen Lage Querfäden 40 bis 47 ein sich wiederholendes Webmuster bilden, in dem wenigstens ein Teil der oberen Querfäden 41, 43, 45, 47 von fünf aufeinanderfolgenden Längsfäden unterquert und danach von drei aufeinanderfolgenden Längsfäden überquert werden, wobei von den letztgenannten drei aufeinanderfolgenden Längsfäden zwei dem ersten Satz 1 und einer dem zweiten Satz 2 angehören und der letztgenannte Längsfaden des zweiten Satzes nur einen oberen Querfaden innerhalb des Webmusters oder Rapports überquert, während die Längsfäden des ersten Satzes zweimal innerhalb des Webmusters zwei aufeinanderfolgende obere Querfäden überqueren.

Die schraffierten Stellen in Fig. 4 zeigen, wie und wo die Längsfäden 20 bis 23 des zweiten Satzes 2 unter Bezug auf Fig. 5 eingebunden sind. Hier ist die spezielle Ausführungsform verwirklicht, daß diejenigen oberen Querfäden 41, 43, 45, 47, die die Längsfäden des ersten Satzes 1 abwechselnd paarweise unter-und überqueren, um jeweils einen Längsfaden des ersten Satzes 1 in bezug aufeinander versetzt sind. Außerdem ist ersichtlich, daß auch die Möglichkeit gegeben ist, diejenigen oberen Querfäden 40, 42, 44, 46, die die Längsfäden des ersten Satzes 1 abwechselnd einzeln unter- und überqueren, um jeweils einen Längsfaden des ersten Satzes 1 in bezug aufeinander zu versetzen.

Bei der Draufsicht auf die Unterseite oder Laufseite des Siebgewebes, die aus Fig. 5 ersichtlich ist, sind die schraffierten Stellen der Längsfäden 20 bis 23 des zweiten Satzes so angeordnet, daß sie die Querfäden 41, 43, 45, 47 der oberen Lage an den in Fig. 4 schraffierten Stellen überqueren, wobei die in den Fig. 4 und 5 eingezeichneten Kreise a bzw. b die Zuordnung bzw. Position der beiden Lagen zueinander kennzeichnen sollen.

Darüberhinaus geht aus Fig. 4 die besondere Ausführungsform des Gewebes hervor, bei der die unteren Querfäden 50 bis 53 drei aufeinanderfolgende Längsfäden des zweiten Satzes 2 überspannen und alle Längsfäden des ersten Satzes 1, gesehen von der Gewebeunterseite aus, nach unten überspannen.

Aus der in Fig. 6 wiedergegebenen Draufsicht auf die Unter- oder Laufseite einer Ausführungsform des erfindungsgemäßen Siebgewebes, die der in Fig. 4 dargestellten Draufsicht der Ober- oder Papierseite zuzuordnen ist, wobei die mit a und c bezeichneten Kreise die Positionen der beiden Gewebelagen zueinander markieren, ergibt sich eine weitere Ausgestaltung der Siebgewebekonstruktion. Diese Ausgestaltung ist dadurch gekennzeichnet, daß nicht nur diejenigen oberen Querfäden 41, 43, 45, 47, die die Längsfäden des ersten Satzes 1 abwechselnd paarweise unter- und überqueren, um jeweils einen Längsfaden des ersten Satzes 1 in bezug aufeinander versetzt sind, sondern daß die unteren Querfäden 60 bis 67 sieben aufeinanderfolgende Längsfäden des zweiten Längsfadensatzes 2 und alle Längsfäden des ersten Satzes 1 nach unten überspannen, und zwar gesehen von der Gewebeunterseite aus. Die unteren oder laufseitigen Querfäden 60 bis 67 bilden dabei sehr lange Flottierungen, wodurch das zur Verfügung stehende Verschleißvolumen weiter vergrößert wird.

In den Fig. 3, 7 und 8 ist eine weitere Ausführungsform des erfindungsgemäßen, Doppelgewebe bildenden Siebgewebes dargestellt, bei der ein dritter Längsfadensatz 3, bestehend aus den Längsfäden 30 bis 33, Verwendung findet, der nur mit der unteren Lage Querfäden 50′ bis 53′ verwebt ist. Hierbei bilden die drei Längsfadensätze 1, 2, 3 mit der oberen Lage Querfäden 40′ bis 47′ ebenfalls ein sich wiederholendes Webmuster, in dem wenigstens ein Teil der oberen Querfäden 41′, 43′, 45′, 47′ von fünf aufeinanderfolgenden Längsfäden unterquert und danach von drei aufeinanderfolgenden Längsfäden überquert wird, wobei von den letztgenannten Längsfäden zwei dem ersten Satz 1 und einer dem zweiten Längsfadensatz 2 angehören, und der Längsfaden des zweiten Satzes nur einen oberen Querfaden innerhalb des Webmusters bzw. Rapports überquert, während die Längsfäden des ersten Satzes zweimal innerhalb des Webmusters bzw. Rapports zwei aufeinanderfolgende obere Querfäden überqueren.

Fig. 7 zeigt eine weitere Draufsicht auf die obere odere papierseitige Lage einer der Draufsicht von Fig. 4 vergleichbaren Ausführungsform des Siebgewebes, bei der diejenigen oberen Querfäden 41′, 43′, 45′, 47′, die die Längsfäden des ersten Satzes 1 abwechselnd paarweise unter- und überqueren, um jeweils zwei Längsfäden des ersten Satzes 1 in bezug aufeinander versetzt sind, und diejenigen oberen Querfäden 40, 42, 44, 46; 40′, 42′, 44′, 46′, die die Längsfäden des ersten Satzes 1 abwechselnd einzeln unter- und überqueren, um jeweils einen Längsfaden des ersten Satzes 1 in bezug aufeinander versetzt sind.

Fig. 8 zeigt die zu der oberen oder papierseitigen Lage des in Fig. 7 dargestellten Siebgewebes gehörende untere oder laufseitige Lage des Gewebes, wobei in den beiden letztgenannten Zeichnungsfiguren die mit d und e bezeichneten Kreise die Position der beiden Lagen zueinander kennzeichnen.

Es versteht sich, daß die Längsfäden unterschiedliche Durchmesser aufweisen können und aus unterschiedlichem Material bestehen können.

Ferner können in den Fällen, in denen bei dem erfindungsgemäßen Siebgewebe, das entweder mit zwei Sätzen Längsfäden oder mit drei Sätzen Längsfäden ausgerüstet ist, die Längsfäden des zweiten Satzes 2 an den Stellen 7, an denen sie einen oberen Querfaden überqueren, eine Ebene tangieren, die unterhalb der Ebene liegt, die von den Längsfäden des ersten Satzes 1 an jenen Stellen 8 (Fig. 2) tangiert wird, an denen diese Längsfäden des ersten Satzes die oberen Querfäden überqueren. Dabei können die beiden Ebenen um wenigstens 15% des größten Durchmessers der Längsfäden 10 bis 13, 20 bis 23 des ersten oder zweiten Satzes voneinander beabstandet sein.

Werden bei der Ausführungsform des erfindungsgemäßen Siebgewebes, bei der die Längsfäden 20 bis 23 des zweiten Satzes 2 ebenso häufig sind wie die Längsfäden 10 bis 13 des ersten Satzes 1, für alle Längsfäden auch noch gleiche Durchmesser gewählt, so entsteht ein Doppelgewebe, das von einem doppellagigen Gewebe insofern beinahe nicht zu unterscheiden ist, als dieses Doppelgewebe die bekannten guten Eigenschaften eines doppellagigen Gewebes hat, aber trotz einer vergleichbaren Dicke ein wesentlich höheres Verschleißvolumen, da außer den unteren Querfäden 50 bis 53 auch noch die Längsfäden 60 bis 67 des zweiten Satzes 2 völlig verschleißen können.

Daraus resultiert eine verlängerte Lebensdauer dieser Siebgewebe ohne die Gefahr des Querreißens, da die Längsfäden des ersten Satzes 1 erst dann dem Verschleiß unterworfen werden, wenn die gesamte untere Lage Querfäden und Längsfäden völlig verschlissen ist. Selbst dann sind die Längsfäden des ersten Satzes 1 noch teilweise von den nach innen gerichteten Flottierungen der oberen Querfäden geschützt.

## Patentansprüche

1. Doppelgewebe als Siebgewebe für die Naßpartie einer Papiermaschine zur Entwässerung und Formierung einer Papierbahn, bestehend aus zwei oder drei Sätzen Längsfäden und wenigstens einer oberen und einer unteren Lage Querfäden, wobei der erste Satz Längsfäden (1) nur mit der oberen Lage Querfäden verwebt ist und der zweite Satz Längsfäden (2) sowohl mit der unteren Lage Querfäden (50 - 53; 60 - 67) als auch wenigstens teilweise mit der oberen Lage Querfäden (40 - 47) verwebt ist und gegebenenfalls der dritte Satz Längsfäden (3) nur mit der unteren Lage Querfäden verwebt ist, **dadurch gekennzeichnet,** daß die beiden Sätze Längsfäden (1, 2) oder die drei Sätze Längsfäden (1, 2, 3) mit der oberen Lage Querfäden (40 - 47) ein sich wiederholendes Webmuster bilden, in dem wenigstens ein Teil der oberen Querfäden (41, 43, 45, 47; 41', 43', 45', 47') von wenigstens drei aufeinanderfolgenden Längsfäden unterquert und danach von wenigstens drei aufeinanderfolgenden Längsfäden überquert werden, wobei von den letztgenannten wenigstens drei aufeinanderfolgenden Längsfäden im Falle der Verwendung von zwei Sätzen Längsfäden wenigstens zwei dem ersten Satz (1) und einer dem zweiten Satz (2) angehören und im Falle der Verwendung von drei Sätzen Längsfäden wenigstens zwei dem ersten Satz (1) und einer dem zweiten Satz Längsfäden (2) angehören und sowohl im Falle der Verwendung von zwei als auch von drei Sätzen Längsfäden dieser letztgenannte Längsfäden des zweiten Satzes (2) nur einen oberen Querfaden innerhalb des Webmusters (Rapport) überquert, während die Längsfäden des ersten Satzes (1) wenigstens einmal innerhalb des Webmusters zwei aufeinanderfolgende obere Querfäden überqueren.

2. Doppelgewebe nach Anspruch 1, **dadurch gekennzeichnet,** daß der erste Satz Längsfäden (1) mit der oberen Lage Querfäden (40 bis 47; 40' bis 47') ein Webmuster bildet, in dem wenigstens ein Teil der oberen Querfäden (41, 43, 45, 47; 41', 43', 45', 47') die Längsfäden des ersten Satzes (1) abwechselnd paarweise unter- und überquert.

3. Doppelgewebe nach Anspruch 2, **dadurch gekennzeichnet,** daß in dem Webmuster ein anderer Teil der oberen Querfäden (40, 42, 44, 46; 40', 42', 44', 46') die Längsfäden des ersten Satzes (1) abwechselnd einzeln unter- und überquert.

4. Doppelgewebe nach Anspruch 2, **dadurch gekennzeichnet,** daß diejenigen oberen Querfäden (41, 43, 45, 47), die die Längsfäden des ersten Satzes (1) abwechselnd paarweise unter- und überqueren, um jeweils einen Längsfäden des ersten Satzes (1) in bezug aufeinander versetzt sind.

5. Doppelgewebe nach Anspruch 2, **dadurch gekennzeichnet,** daß diejenigen oberen Querfäden (41', 43', 45', 47'), die die Längsfäden des ersten Satzes (1) abwechselnd paarweise unter- und überqueren, um jeweils zwei Längsfäden des ersten Satzes (1) in bezug aufeinander versetzt sind.

6. Doppelgewebe nach Anspruch 3, **dadurch gekennzeichnet,** daß diejenigen oberen Querfäden (40, 42, 44, 46; 40', 42', 44', 46'), die die Längsfäden des ersten Satzes (1) abwechselnd einzeln unter- und überqueren, um jeweils einen Längsfäden des ersten Satzes (1) in bezug aufeinander versetzt sind.

7. Doppelgewebe nach einem der Ansrpüche 1 bis 6, **dadurch gekennzeichnet,** daß die unteren Querfäden (50 bis 53) drei aufeinanderfolgende Längsfäden des zweiten Satzes (2) und alle Längsfäden des ersten Satzes (1) nach unten (von der Gewebeunterseite aus gesehen) überspannen.

8. Doppelgewebe nach einem der Ansprüche 1 bis 6, **dadurch gekennzeichnet,** daß die unteren Querfäden (60 bis 67) sieben aufeinanderfolgende Längsfäden des zweiten Satzes Längsfäden (2) und alle Längsfäden des ersten Satzes (1) nach unten (von der Gewebeunterseite aus gesehen) überspannen.

9. Doppelgewebe nach einem der Ansprüche 1 bis 3, **dadurch gekennzeichnet,** daß zwei aufeinanderfolgende Längsfäden, von denen der eine dem zweiten Satz Längsfäden (2) und der andere dem dritten Satz Längsfäden (3) angehören, nicht dieselben Querfäden (50' bis 53') der unteren Lage einbinden.

10. Doppelgewebe nach Anspruch 1, **dadurch gekennzeichnet,** daß die Längsfäden des zweiten Satzes (2) an den Stellen (7), an denen sie einen oberen Querfäden überqueren, eine Ebene tangieren, die unterhalb der Ebene liegt, die von den Längsfäden des ersten Satzes (1) an jenen Stellen (8) tangiert wird, an denen diese Längsfäden des ersten Satzes die oberen Querfäden überqueren.

11. Doppelgewebe nach Anspruch 10, **dadurch gekennzeichnet,** daß die beiden Ebenen um wenigstens 10% des größten Durchmessers der Längsfäden (10 bis 13; 20 bis 23) des ersten oder zweiten Satzes voneinander beabstandet sind.

12. Doppelgewebe nach einem der Ansprüche 1 bis 11, **dadurch gekennzeichnet,** daß die Längsfäden unterschiedliche Durchmesser aufweisen und/oder aus unterschiedlichem Material bestehen.

## Claims

1. Double fabric as forming wire for the wet end of a paper making machine for dewatering and formation of a paper web, which wire consists of two or three sets of longitudinal threads and at least one upper and one lower layer of cross threads, wherein the first set of longitudinal threads (1) are interwoven only with the upper layer of cross threads, and the second set of longitudinal threads (2) are interwoven with the lower layer of cross threads (50 - 53; 60 - 67) as well as at least partly with the upper layer of cross threads (40 - 47), and eventually the third set of longitudinal threads (3) is interwoven only with the lower layer of the cross threads, characterized therein that the tow sets of longitudinal threads (1, 2) or the three sets of longitudinal threads (1, 2, 3) configure with the upper layer of cross threads (40 - 47) a repeating weave pattern in which at least some of the upper cross threads (41, 43, 45, 47; 41', 43', 45', 47') are undercrossed by at least three subsequently following longitudinal threads and are thereafter overcrossed by at least three subsequently following longitudinal threads, wherein of the last mentioned at least three subsequently following longitudinal threads in case usage of three sets of longitudinal threads at least two belong to the first set (1) and one belongs to the second set (2) and in case of usage of three sets of longitudinal threads at least two of them belong to the first set (1) and one of them to the second set longitudinal threads (2) and in case of usage of two as well as of three sets of longitudinal threads this last mentioned longitudinal thread of the second set (2) overcrosses only one upper cross thread within the weave pattern (repeat), whereas the longitudinal threads of the first set (1) overcross within the weave pattern at least one time two subsequently following upper cross threads.

2. Double fabric according to claim 1, characterized in that the first set longitudinal threads (1) provides with the upper layer of cross threads (40 - 46; 40' - 47') a weave pattern, in which at least a part of the upper cross threads (41, 43, 45, 47; 41', 43', 45', 47') alternately and in pairs undercross and overcross the longitudinal threads of the first set (1).

3. Double fabric according to claim 2, characterized in that within the weave pattern another part of the upper cross threads (40, 42, 44, 46; 40', 42', 44', 46') alternately and solely undercross and overcross the longitudinal threads of the first set (1).

4. Double fabric according to claim 2, characterized in that those upper cross threads (41, 43, 45, 47) undercrossing and overcrossing alternately and in pairs the longitudinal threads of the first set (1) are each offset with respect to one another by one longitudinal thread of the first set (1).

5. Double fabric according to claim 2, characterized in that those upper cross threads (41', 43', 45', 47') undercrossing and overcrossing alternately and in pairs the longitudinal threads of the first set (1) are each offset with respect to one another by two longitudinal threads of the first set (1).

6. Double fabric according to claim 3, characterized in that those upper cross threads (40, 42, 44, 46; 40', 42', 44', 46') which are alternately and solely undercrossing and overcrossing the longitudinal threads of the first set (1) are each offset with respect to one another by one longitudinal thread of the first set.

7. Double fabric according to one of the claims 1 to 6, characterized in that the lower cross threads (50 - 53) overspan downwardly three longitudinal threads of the second set (2) succeeding one another and all longitudinal threads of the first set (1).

8. Double fabric according to one of the claims 1 to 6, characterized in that the lower cross threads (60 - 67) overspan downwardly seven longitudinal threads of the second set of longitudinal threads (2) succeeding one another and all longitudinal threads of the first set (1)(as seen from the underside of the fabric).

9. Double fabric according to one of the claims 1 to 3, characterized in that two subsequently following longitudinal threads, one of which belongs to the second set (2) of longitudinal threads and the other one to the third set of longitudinal threads (3) are not interwoven with the same cross threads (50' - 53') of the lower layer.

10. Double fabric according to claim 1, characterized in that the longitudinal threads of the second set are at those locations in which they overcross one upper cross thread tangent to a level positioned below that level which is tangented by the longitudinal threads of the first set (1) at those locations (8) in which these longitudinal threads of the first set overcross the upper cross threads.

11. Double fabric according to claim 10, characterized in that the two levels are distantly arranged from one another by at least 10% of the greatest diameter of the longitudinal threads (10 - 13; 10' - 13') of the first or second set.

12. Double fabric according to one of the claims 1 to 11, characterized in that the longitudinal threads have different diameters and/or consist of different material.

## Revendications

1. Tissu double utilisé comme toile dans la partie humide d'une machine à papier, pour l'égouttage et la formation d'une bande de papier, et composé de deux ou de trois ensembles de fils longitudinaux et d'au moins une couche supérieure et une couche inférieure de fils transversaux, le premier ensemble (1) de fils longitudinaux n'étant entrelacé qu'avec la couche supérieure de fils transversaux, et le deuxième ensemble (2) de fils longitudinaux l'étant aussi bien avec la couche inférieure de fils transversaux (50 - 53; 60 - 67) qu'avec, au moins en partie, la couche supérieure de fils transversaux (40 - 47), et, le cas échéant, le troisième ensemble (3) de fils longitudinaux n'étant entrelacé qu'avec la couche inférieure de fils transversaux, caractérisé en ce que les deux ensembles (1, 2) de fils longitudinaux, ou les trois ensembles (1, 2, 3) de fils longitudinaux forment avec la couche supérieure de fils transversaux (40 - 47) un dessin d'armure récurrent, dans lequel au moins une partie des fils transversaux supérieurs (41, 43, 45, 47; 41', 43', 45', 47') sont croisés, par le dessous, par au moins trois fils longitudinaux successifs, puis croisés, par le dessus, par au moins trois fils longitudinaux successifs, sachant que parmi ces au moins trois fils longitudinaux successifs mentionnés en dernier lieu, deux si l'on utilise deux ensembles de fils longitudinaux, font partie du premier ensemble (1), et un, du deuxième ensemble (2), et si l'on utilise trois ensembles de fils longitudinaux, au moins deux font partie du premier ensemble (1), et un, du deuxième ensemble (2) de fils longitudinaux, et tant en cas d'utilisation de deux ensembles que de trois ensembles de fils longitudinaux, le dernier fil longitudinal cité du deuxième ensemble (2) ne croise, par le dessus, qu'un seul fil transversal supérieur dans le dessin d'armure (rapport), tandis que les fils longitudinaux du premier ensemble (1) croisent, par le dessus, au moins une fois dans le dessin d'armure, deux fils transversaux supérieurs successifs.

2. Tissu double selon la revendication 1, caractérisé en ce que le premier ensemble (1) de fils longitudinaux forme, avec la couche supérieure de fils transversaux (40 à 47; 40' à 47'), un dessin d'armure dans lequel au moins une partie des fils transversaux supérieurs (41, 43, 45, 47; 41', 43', 45', 47') croisent, par paires, les fils longitudinaux du premier ensemble (1), en alternant les passages par le dessous et par le dessus.

3. Tissu double selon la revendication 2, caractérisé en ce qu'une autre partie des fils transversaux supérieurs (40, 42, 44, 46; 40', 42', 44', 46') croisent, de manière individuelle, dans le dessin d'armure, les fils longitudinaux du premier ensemble (1), en alternant les passages par le dessous et par le dessus.

4. Tissu double selon la revendication 2, caractérisé en ce que les fils transversaux supérieurs (41, 43, 45, 47) qui croisent, par paires, les fils longitudinaux du premier ensemble (1), en alternant les passages par le dessous et par le dessus, sont respectivement décalés entre eux d'un fil longitudinal du premier ensemble (1).

5. Tissu double selon la revendication 2, caractérisé en ce que les fils transversaux supérieurs (41', 43', 45', 47') qui croisent, par paires, les fils longitudinaux du premier ensemble (1), en alternant les passages par le dessous et par le dessus, sont respectivement décalés entre eux de deux fils longitudinaux du premier ensemble (1).

6. Tissu double selon la revendication 3, caractérisé en ce que les fils transversaux supérieurs (40, 42, 44, 46; 40', 42', 44', 46') qui croisent de manière individuelle les fils longitudinaux du premier ensemble (1), en alternant les passages par le dessous et par le dessus, sont respectivement décalés entre eux d'un fil longitudinal du premier ensemble (1).

7. Tissu double selon l'une quelconque des revendications 1 à 6, caractérisé en ce que les fils transversaux inférieurs (50 à 53) surtendent vers le bas (observé du dessous du tissu) trois fils longitudinaux successifs du deuxième ensemble (2) et tous les fils longitudinaux du premier ensemble (1).

8. Tissu double selon l'une quelconque des revendications 1 à 6, caractérisé en ce que les fils transversaux inférieurs (60 à 67) surtendent vers le bas (observé du dessous du tissu) sept fils longitudinaux successifs du deuxième ensemble (2), et tous les fils longitudinaux du premier ensemble (1).

9. Tissu double selon l'une quelconque des revendications 1 à 3, caractérisé en ce que deux fils longitudinaux successifs, dont l'un appartient au deuxième ensemble (2) et l'autre au troisième ensemble (3) de fils longitudinaux, ne lient pas les mêmes fils transversaux (50' à 53') de la couche inférieure.

10. Tissu double selon la revendication 1, caractérisé en ce que les fils longitudinaux du deuxième ensemble (2) sont tangents, aux endroits (7) où ils croisent, par le dessus, un fil transversal supérieur, à un plan qui se situe plus bas que le plan auquel les fils longitudinaux du premier ensemble (1) sont tangents, aux endroits (8) où ces fils longitudinaux du premier ensemble croisent, par le dessus, les fils transversaux supérieurs.

11. Tissu double selon la revendication 10, caractérisé en ce que les deux plans sont mutuellement espacés d'au moins 10% du plus grand diamètre des fils longitudinaux (10 à 13; 20 à 23) du premier ou du deuxième ensemble.

12. Tissu double selon l'une quelconque des revendications 1 à 11, caractérisé en ce que les fils longitudinaux présentent différents diamètres et/ou sont faits de matières différentes.
